# EUROPÄISCHE PATENTSCHRIFT

(11) **EP 0 885 354 B1**
(45) Veröffentlichungstag und Bekanntmachung des Hinweises auf die Patenterteilung: **10.11.1999**
(21) Anmeldenummer: 97905024.2
(22) Anmeldetag: 14.02.1997
(51) Int. Cl.: F02F 7/00, B22D 19/00

(54) **MASCHINENGEHÄUSE FÜR HUBKOLBENMASCHINEN, INSBESONDERE V-MOTOREN**
CRANKCASE FOR PISTON ENGINES, ESPECIALLY V-ENGINES
CARTER POUR MOTEURS A PISTONS ALTERNATIFS, NOTAMMENT MOTEURS EN V

(30) Priorität: 07.03.1996 DE 19608877
(43) Veröffentlichungstag der Anmeldung: 23.12.1998
(73) Patentinhaber: Bayerische Motoren Werke Aktiengesellschaft, 80788 München (DE); Fritz Winter Eisengiesserei GmbH & Co. KG, 35254 Stadtallendorf (DE)
(72) Erfinder: EIDENBÖCK, Thomas, A-4400 Steyr (AT); MALISCHEW, Franz, A-4400 Steyr (AT); EIGENFELD, Klaus, D-81247 München (DE); HENKEL, Horst, D-35232 Friedensdorf (DE)
(74) Vertreter: Bücken, Helmut
(86) Internationale Anmeldenummer: EP9700696
(87) Internationale Veröffentlichungsnummer: WO9733084

(56) Entgegenhaltungen:
- EP-A- 0 473 006
- EP-A- 0 554 575
- DE-A- 4 324 609
- DE-U- 8 530 709
- FR-A- 2 381 910

## Beschreibung

Die Erfindung bezieht sich auf ein Maschinengehäuse für Hubkolbenmaschinen.

Zur Gewichtsreduzierung eines Maschinengehäuses ist es grundsätzlich bekannt, den hochbelasteten, im wesentlichen aus den Zylindern mit unmittelbar oder mittelbar angeformten Kurbelwellen-Lagern gebildeten Triebwerksblock vorzugsweise aus Eisenwerkstoff herzustellen, und die geringer belasteten Gehäusewände gesondert aus einem leichteren oder besonders dünnwandig verfertigten Material auszubilden.

Ein Beispiel dieses Bauprinzips für das Maschinengehäuse einer flüssigkeitsgekühlten Brennkraftmaschine ist aus der GB-PS 678 903 bekannt, wobei die den Kurbelraum begrenzenden Gehäusewände sowie die zur Abdeckung der Zylinder-Kühlmittelräume dienenden Gehäusewände aus Metallblechen gefertigt sind. Demgegenüber ist der Triebwerksblock zur Erzielung der erforderlichen Festigkeit relativ massiv ausgebildet mit endseitigen Stirnwänden zwischen Deck- und Bodenplatten der Zylinder, wobei an der Bodenplatte gewichtige Lagerstühle einstückig angeordnet sind.

Nachteile dieses bekannten Maschinengehäuses wie auch eines aus der GB-PS 695 972 bekannten Gehäuses sind jeweils eine mäßige Gewichtsreduzierung sowie Korrosions- und Dichtprobleme insbesondere in den Verbindungsstellen der Baugruppen aus unterschiedlichen Materialien. Hinzu treten ferner Akustikprobleme.

Zur Reduzierung insbesondere der Akustikprobleme ist aus der US 4 446 827 ein Maschinengehäuse für eine flüssigkeitsgekühlte Brennkraftmaschine bekannt, das einen der vorgenannten GB-PS 678 903 entsprechend massiv gestalteten Triebwerksblock umfaßt, dem gesonderte Gehäusewände aus einem stark dämpfenden Material, wie Gummi, Kunststoff oder Harz zugeordnet sind.

Korrosions- und Dichtprobleme für ein aus unterschiedlichen Materialien gestaltetes Maschinengehäuse einer flüssigkeitsgekühlten Brennkraftmaschine sind gemäß dem deutschen Gebrauchsmuster DE-U 94 12 637 dadurch vermieden, daß ein aus Grauguß gefertigter Triebwerksblock von einem Leichtmetall-Gehäuse umgossen ist, wobei die Kühlmittelräume ausschließlich im Leichtmetall-Gehäuse ausgebildet sind. Nachteilig hierbei ist die massive Gestaltung des Triebwerksblockes mit an den Kurbelwellen-Lagerstühlen über stegförmige Abstützungen angeordnete Motorfußleisten, die im Ölwannen-Anschlußbereich des Leichtmetall-Gehäuses mit diesem stoffschlüssig verbunden sind. Mit dieser schwergewichtigen Gestaltung ergibt sich als weiterer Nachteil, daß diese mit den Lagerstühlen stoffschlüssig verbundenen Motorfußleisten als Körperschallbrücken wirken und zumindest die mit ihnen stoffschlüssig verbundenen Kurbelraumabdeckungen des Leichtmetall-Gehäuses akustisch anregen.

Weiter ist aus der gegenüber dem DE-U 94 12 637 vorveröffentlichten EP-A 0 554 575 für eine flüssigkeitsgekühlte Brennkraftmaschine bereits ein Maschinengehäuse bekannt, bei dem ebenfalls ein aus Grauguß gebildeter Triebwerksblock in ein Leichtmetall-Gehäuse eingegossen ist. Zur Gewichtsreduzierung des Triebwerksblockes sind in Reihe angeordnete Zylinder stoffschlüssig benachbart angeordnet und tragen in den Verbindungsbereichen über beabstandete Flachstege angeordnete, massiv gestaltete Lagerstühle. Flachstege und Lagerstühle werden beim Eingießen in das Leichtmetall-Gehäuse in mit diesem verbundenen Querwänden stoffschlüssig integriert. Auch diese aus Festigkeitsgründen gestaltete, materialaufwendige Abstützung der Kurbelwellen-Lager gegen eine Kurbelraum-Gehäusewand wirkt als das Leichtmetall-Gehäuse akustisch anregende Körperschallbrücke.

Schließlich ist aus der japanischen Patent-Offenlegung 4-121 443 für eine flüssigkeitsgekühlte Brennkraftmaschine ein Triebwerksblock mit angeformten Zylinderkopf bekannt. Diese als "Monoblock" bekannte Gestaltung umfaßt eine am unteren Ende der Zylinderbuchsen ausgebildete Bodenplatte, an der zum einen eine den Monoblock umschließende Ummantelung lösbar befestigt ist und an der andererseits massiv ausgebildete Kurbelwellen-Lagerstühle angeordnet sind, deren Lagerdeckel über Längsstege in einem nachteilig materialaufwendig gestalteten Lagerrahmen angeordnet sind.

Bei dem vorstehend aufgezeigten Stand der Technik ist als gemeinsames Merkmal erkennbar, daß die für einen Triebwerksblock erforderliche Biege- und Torsionssteifigkeit vorwiegend über miteinander verbundene Zylinder erzielt ist, und zwar entweder über deren siamesische Anordnung oder deren Anordnung zwischen einstückig-stoffschlüssig verbundenen Deck- und Boden-Flanschplatten die zusätzlich über Stirnplatten verbunden sind. Einen besonders steifen, aber durch den anstelle der Deck-Flanschplatte vorgesehenen, einstückig-stoffschlüssig angeordneten Zylinderkopf auch schwergewichtigen Triebwerksblock mit einem massiven Lagerrahmen für die Lagerdeckel der Kurbelwellen-Lager zeigt die oben genannte gattungsbildende japanische Patent-Offenlegung 4-121 443.

Der Erfindung liegt die Aufgabe zugrunde, für ein leichbauendes Maschinengehäuse einen mit Zylindern leichtgewichtigen Triebwerksblock von hoher, durch die Zylinder unwesentlich gesteigerter Gestalffestigkeit aufzuzeigen.

Der Grundgedanke der Erfindung ist, in Maschinenlängsrichtung angeordnete Einrichtungen des Triebwerksblockes relativ zur Kurbelwellen-Drehachse größtmöglich beabstandet in einem Verband zur Erzielung eines hohen Trägheitsmomentes und damit eines hohen Widerstandsmomentes anzuordnen, wobei die hierfür erforderlichen wirksamen Abstände einerseits über die Gestaltung des Lagerrahmens mit zumindest einem besonders tief unterhalb der Kurbelwelle vorgesehenen Versteifungselement und andererseits durch eine vorteilhaft einfach in Richtung der Hochachse des Zylinders bzw. der Zylinder von der Kurbelwellendrehachse weit entfernt verlagert angeordneten Flanschplatte erzielt sind. Durch die erfindungsgemäß mit dem Versteifungselement des Lagerrahmens in einen Verband eingebundene Flanschplatte entfällt der Zylinder als wesentliches Festigkeit vermittelndes Element, wodurch der bzw. die Zylinder vorteilhaft dünnwandig ausgebildet werden können.

Weiter können mit der Erfindung Kolbenhub und Zylinderdurchmesser ohne Berücksichtigung auf die Gestaltfestigkeit des Triebwerksblockes festgelegt werden mit dem Vorteil, daß auch großvolumige, leistungsstarke Hubkolbenmotoren relativ niedrig bauend ausgeführt werden können. Bezüglich eines leichtbauenden Triebwerksblockes bietet die Erfindung mit der freien Wahl größtmöglicher Abstände maschinenlängsgerichteter Einrichtungen von der Ebene der Kurbelwellen-Drehachse den Vorteil einer relativ dünnwandigen Ausgestaltung dieser Einrichtungen (Flanschplatte, Versteifungselemente) bei hoher Festigkeit.

Vorteilhafte Ausgestaltungen des erfindungsgemäßen Maschinengehäuses sind in den Ansprüchen 2 bis 12 angegeben mit der Zielsetzung, durch einstückig-stoffschlüssig miteinander verbundene offene und hohle Profile sowohl für den vorzugsweise aus einem Grauguß hergestellten Triebwerksblock als auch für die aus Gehäusewänden einstückige Ummantelung aus einem Leichtmetall jeweils bei geringem Materialaufwand eine hohe Gestaltfestigkeit beider Baugruppen einzeln und in funktioneller Verbindung zu erzielen.

Die Erfindung ist anhand eines bevorzugten, in der Zeichnung dargestellten Beispiels beschrieben. Es zeigt:
- Figur 1: Für einen V-Motor einen Triebwerksblock in perspektivischer Ansicht mit teilweise gezeigter Ummantelung,
- Figur 2: Triebwerksblock und Ummantelung im Querschnitt gemäß der Linie 2-2 in Figur 1.

Ein Maschinengehäuse 1 für eine als V-Motor gestaltete, flüssigkeitsgekühlte Hubkolben-Brennkraftmaschine 2 umfaßt einen Triebwerksblock 3 und eine demgegenüber gesonderte, aus Gehäusewänden einstückig gebildete Ummantelung 4 aus einem gegenüber dem des Triebwerksblockes 3 leichteren Material. Zur Verbindung mit der Ummantelung 4 ist der Triebwerksblock 3 mit Flanschplatten 5 ausgerüstet, die jeweils einerseits mit Zylindern 6 und andererseits mit geteilten Kurbelwellen-Lagern 7 in Verbindung stehen, wobei deren Lagerdeckel 8 in einem Lagerrahmen 9 mit maschinenlängsgerichteten Versteifungselementen 10 angeordnet sind.

Zur Erzielung eines leichtbauenden Triebwerksblockes 3 bei hoher Biege- und Torsionssteifigkeit sind die Flanschplatten 5 erfindungsgemäß relativ zu den Zylindern 6 von deren unteren Enden hin zu deren oberen Enden versetzt mit ihren jeweils stirnseitig gesehenen Flächenschwerpunkten in Abständen diesseits der Lagermittenebene 11 der Kurbelwellen-Lager 7 angeordnet, wobei diese Abstände wenigstens größtmöglichen Abständen der Flächenschwerpunkte der Profile der Versteifungselemente 10 des Lagerrahmens jenseits der Lagermittenebene 11 entsprechen, und wobei die Kurbelwellen-Lager 7 über Streben 12 mit den Flanschplatten 5 verbunden sind.

Der erfindungsgemäß gestaltete Triebwerksblock 3 bildet einen räumlichen Verband, dessen Biege- und Torsions-Widerstandsmomente vorteilhafterweise ohne Einbindung der Zylinder 6 im wesentlichen über die von der Lagermittenebene 11 jeweils größtmöglich beabstandeten maschinenlängsgerichteten Einrichtungen der Flanschplatte 5 in Kombination mit den Versteifungselementen 10 des Lagerrahmens 9 erzielt sind.

Ein geringes Gewicht bei hoher Steifigkeit ist in weiterer erfindungsgemäßer Ausgestaltung dadurch erreicht, daß die Kurbelwellen-Lager 7 jeweils über beidseitig im wesentlichen in einer Maschinenquerebene angeordnete Hohlstreben 13 mit den Flanschplatten 5 einstückig-stoffschlüssig verbunden sind, wobei jeder vorzugsweise halbringartig gestaltete Lagerstuhl 7' mittels Radialflanschen 14 ein zylinder- bzw. flanschplattenseitig offenes U-Profil bildet mit die Hohlstreben 13 im Anschlußbereich aussteifenden Übergängen 15.

Weiter ist für eine Steifigkeit bei geringem Gewicht unter Ausnützung eines durch eine nicht gezeigte Ölwanne gegebenen Bauraumes vorgesehen, daß jeder Lagerdeckel 7" bzw. 8 gegenseitig in Maschinenlängsrichtung beabstandet angeordnete, relativ zur Lagermittenebene 11 nach seitwärts tief unten gerichtete Fortsätze 16 aufweist, wobei die relativ dünnwandig gestalteten Fortsätze 16 mittels Abdeckungen 17 im wesentlichen geschlossene Hohlprofile 18 bilden, die mit im Querschnitt den Fortsätzen 16 angepaßt dreieckförmigen, dünnwandig ausgebildeten Hohlbalken 19 als Versteifungselemente 10 in Verbindung stehen.

Vorzugsweise ist der Triebwerksblock 3 zumindest im Umfang der Flanschplatten 5 mit den über die Hohlstreben 13 angeordneten Kurbelwellen-Lagern 7 einschließlich des Lagerrahmens 9 einstückig-stoffschlüssig aus vermicularen Grauguß (GGV) gefertigt. Zur Teilung der Kurbelwellen-Lager 7 ist der Lagerrahmen 9 mit den Lagerdeckeln 7" vorzugsweise mittels Bruchtrennen von den Lagerstühlen 7' gesondert, wobei zur Bruchtrennung das in der deutschen Patent-Anmeldung P 195 47 389 vorgeschlagene Verfahren zur Ausbildung von Bruchtrennkerben insbesondere in Kombination mit einer der in der PCT-Anmeldung PCT/EP 95/00875 vorgeschlagenen Vorrichtung zur Anwendung kommt.

Der durch "Cracken" vom Triebwerksblock 3 abgetrennte Lagerrahmen 9 ist mit diesem mittels zweier je Kurbelwellen-Lager 7 vorgesehener, in die Hohlstreben 13 einschraubbarer Schraubbolzen 20 verbindbar. Die vorzugsweise im V-Winkel des V-Motors 2 im wesentlichen angeordneten Schraubbolzen 20 durchsetzen die vorzugsweise in der Lagermittenebene 11 angeordneten Bruchtrennflächen schief, womit die Querkräfte in jedem Kurbelwellen-Lager 7 über die verspannten Bruchtrennflächen sicher mit den lediglich zwei vorgesehenen Schraubbolzen 20 übertragen sind. Dieser verringerte Verschraubungsaufwand ergibt in vorteilhafter Weise einen schmal bauenden Lagerrahmen mit tief unterhalb der Lagermittenebene 11 anordbaren Versteifungselementen 10 bzw. Hohlbalken 19.

Wie aus den Figuren ersichtlich, stehen die dachartig angeordneten Flanschplatten 5 über ihre äußeren Längsbereiche mit den Kurbelwellen-Lagern 7 über entsprechend den Schraubbolzen 20 V-förmig angeordneten Hohlstreben 13 in einstückig-stoffschlüssiger Verbindung. Zwischen den vorteilhafterweise zu den Achsen der Zylinder 6 im wesentlichen parallel angeordneten Hohlstreben 13 stehen die mittig einstückig verbundenen Flanschplatten 5 über diesen Verbindungsbereich zusätzlich mittels hohl ausgebildeter Stützen 21 mit jedem Lagerstuhl 7' in Verbindung. Diese Stützen 21 dienen der Kraftableitung in Hochachse des V-Motors 2 zur Vermeidung einer Knickbelastung der Hohlstreben 13. Zur Aussteifung des Verbindungsbereiches der Flanschplatten 5 ist ein Längskanal 22 vorgesehen, der beispielsweise im Zusammenwirken mit den hohlen Stützen 21 der Schmieröl-Zufuhr zu den Lagern 7 dient.

Wie weiter vorne bereits angesprochen, ist mit der Erfindung ohne die Zylinder 6 ein Triebwerksblock 3 als ein räumlicher Verband von hoher Biege- und Torsionssteifigkeit erzielt. Damit können je nach Bedarf entweder einsetzbare oder mit der jeweiligen Flanschplatte 5 fest verbundene Zylinder 6 gewählt werden. Im letztgenannten Fall durchsetzen diese die Flanschplatten 5 vorzugsweise schief zur Erzielung einer steiferen Verbindung zwischen jeweiligem Zylinder 6 und Flanschplatte 5 gegen Betriebsschwingungen, die zusätzlich bei in Reihe beabstandeten Zylindern 6 über in Reihenrichtung angeordnete Brücken 23 zwischen den Zylindem 6 reduziert sind. Weiter stehen die Zylinder 6 ohne Umguß eines zusätzlichen Materials frei im jeweiligen Kühlmittel.

Für eine dauerhafte Verbindung des Triebwerksblockes 3 mit der einstückigen Ummantelung 4 weisen die Flanschplatten 5 in Maschinenlängs- und -querrichtung jeweils mittels großer Radien bombierte Ränder 24 auf, die an den Maschinengehäuse-Ecken über weitere, kleinere Radien ineinander übergehen. Weiter sind die Ränder 24 z.B. als im Querschnitt T-förmige Flansche 25 gestaltet. Alternativ zu den Flanschen 25 können die Ränder 24 auch eine bruchrauhe Oberfläche aufweisen zur form- und kraftschlüssigen Verbindung mit der Leichtmetall-Ummantelung 4. Ferner können auch die Flansche 25 eine bruchrauhe Oberfläche aufweisen.

Mit dieser Ausgestaltung der Ränder 24 an den Flanschplatten 5 kann dem Triebwerksblock 3 eine aus äußeren und inneren längsseitigen sowie stirnseitigen Gehäusewänden einstückige Ummantelung 4 aus einem Leichtmetallguß zugeordnet werden, wobei die beim Abkühlen im Schrumpfen durch die Flanschplatten 5 des Triebwerksblockes 3 behinderte Leichtmetall-Ummantelung 4 über die bombierten Ränder 24 vergleichmäßigt form- und kraftschlüssig mit den Flanschen 25 der Flanschplatten 5 flüssigkeitsdicht verbunden ist.

Die Ummantelung 4 ist weiter vorteilhaft dadurch ausgesteift, daß die mit den Flanschplatten 5 einstückig-stoffschlüssig verbundenen Zylinder 6 jeweils in einer mit Kühlmittel-Durchbrechungen 26 versehenen Kühlraum-Deckplatte 27 enden, die mit der Ummantelung 4 in einstückig-stoffschlüssiger Verbindung steht.

Zur weiteren Aussteifung der Ummantelung 4 und damit des Maschinengehäuses 1 bilden innere längsseitige Gehäusewände 28 mit den V-Raum querenden Boden- und Deckwänden 29 und 30 einen die Reihen der Zylinder 6 aussteifenden Hohlträger 31, der als Kühlmittelkanal mit einem z.B. stirnseitig angeordneten Pumpengehäuse 32 zwischen einstückig angeformten Ventiltriebschächten in Verbindung steht (Figur 2).

Für die Erzielung einer leichtbauenden Ummantelung 4 ist ferner vorgesehen, daß diese zwischen einem im Bereich der Lagermittenebene 11 vorgesehenen Ölwannenflansch 33 und der Verbindung mit den Flanschen 25 der Flanschplatten 5 angeordnete Anschlußstellen 34 für Nebenaggregate und/oder Tragstützen über an benachbarten Hohlstreben 13 angeordnete Zapfen 35 in Verbindung stehen, die vorzugsweise der Anordnung von Verschraubungsstellen dienen.

Um größere Belastungen von der Leichtmetall-Ummantelung 4 fernzuhalten, ist dem ummantelten Triebwerksblock 3 abtriebseitig ein gesonderter Anschlußflansch 36 für ein nicht gezeigtes Getriebe zugeordnet, der im Mittenbereich und in beiden Außenbereichen der Flanschplatte 5 oberhalb des abtriebseitigen Kurbelwellen-Lagers 7 und mit dem Lagerrahmen 9 im Bereich der Hohlbalken 19 unterhalb dieses Lagers 7 jeweils über Schraubverbindungen 37 mit dem Triebwerksblock 3 verbindbar ist.

Der mit der Erfindung erzielbare Gewichtsvorteil kommt insbesondere bei mehrzylindrigen Hubkolbenmaschinen der V-Bauart besonders zum Tragen, kann aber auch für einreihige Maschinen mit ein bis mehreren Zylindern vorteilhaft sein.

## Patentansprüche

1. Maschinengehäuse für Hubkolbenmaschinen,
- das einen mit einem gesonderten Zylinderkopf verbindbaren Triebwerksblock (3) umfaßt, der mit gesonderten Gehäusewänden einer Ummantelung (4) aus unterschiedlichem Werkstoff ausgerüstet ist,
- wobei der Triebwerksblock (3) eine Flanschplatte (5) zum Tragen eines Zylinders (6) und zum Anschluß der Gehäusewände sowie geteilter Kurbelwellen-Lager (7) umfaßt,
- deren Lagerdeckel (8 bzw. 7") in einem Lagerrahmen (9) mit zumindest einem maschinenlängsgerichteten Versteifungselement (10) angeordnet sind,
- wobei die Kurbelwellen-Lager (7) mit der Flanschpaltte (5) über vom Zylinder (6) gesondert an der Flanschplatte (5) angreifende Streben (12 bzw. 13) verbunden sind,
- und die Flanschplatte (5) als Tragelement für einen Zylinder (6) ausgebildet ist und von dessen unterem Ende weg zum oberen Ende hin versetzt angeordnet ist derart,
- daß ein größtmöglicher Abstand des stirnseitig gesehenen Flächenschwerpunktes der Flanschplatte (5) von der Lagermittenebene (11) der Kurbelwellen-Lager (7) errreicht ist,
- der wenigstens einem Abstand eines stirnseitig gesehenen Flächenschwerpunktes eines Profils des Versteifungselementes (10) des Lagerrahmens (9) von der Lagermittenebene (11) entspricht.

2. Maschinengehäuse nach Anspruch 1, dadurch gekennzeichnet,
- daß jedes Lager (7) über beidseitig im wesentlichen in einer Maschinenquerebene angeordnete Hohlstreben (13) mit der Flanschplatte (5) einstückig-stoffschlüssig verbunden ist, und
- daß jeder halbringartig gestaltete Lagerstuhl (7') mittels Radialflansche (14) ein flanschplattenseitig offenes U-Profil bildet mit die Hohlstreben (13) zumindest abschnittsweise aussteifenden Übergängen (15).

3. Maschinengehäuse nach Anspruch 1 und 2, dadurch gekennzeichnet,
- daß jeder Lagerdeckel (7") gegenseitig beabstandet angeordnete, relativ zur Lagermittenebene (11) nach seitwärts unten gerichtete Fortsätze (16) aufweist, und
- daß die relativ dünnwandigen Fortsätze (16) mittels Abdeckungen (17) im wesentlichen geschlossene Hohlprofile (18) bilden, die
- mit im Querschnitt im wesentlichen dreieckförmigen, dünnwandig ausgebildeten Hohlbalken (19) als Versteifungselemente (10) in Verbindung stehen.

4. Maschinengehäuse nach den Ansprüche 1 bis 3, dadurch gekennzeichnet,
- daß die Flanschplatte (5) mit den über die Hohlstreben (13) angeordneten Kurbelwellen-Lagern (7) einschließlich des Lagerrahmens (9) einstückig aus einem Grauguß gebildet ist, und
- daß der Lagerrahmen (9) mit den Lagerdeckeln (7") mittels Bruchtrennen von den Lagerstühlen (7') gesondert und
- mit dem Triebwerksblock (3) mittels zweier je Kurbelwellen-Lager (7) vorgesehener, in die Hohlstreben (13) einschraubbarer Schraubbolzen (20) verbindbar ist.

5. Maschinengehäuse nach den Ansprüchen 1 bis 4, dadurch gekennzeichnet,
- daß bei einem V-Motor (2) dachartig angeordnete Flanschplatten (5) mittig in einstückiger Verbindung stehen und
- über diesen Verbindungsbereich mittels hohl ausgebildeter Stützen (21) mit jedem Lagerstuhl (7') verbunden sind, und
- jedes Kurbelwellen-Lager (7) über zwei in einer Maschinenquerebene V-förmig angeordnete Hohlstreben (13) mit flanschnahen äußeren Längsbereichen der Flanschplatten (5) in einstückig-stoffschlüssiger Verbindung steht.

6. Maschinengehäuse nach Anspruch 5, dadurch gekennzeichnet,
- daß die Flanschplatten (5) mittig über einen Längskanal (22) in Verbindung stehen, der
- im Zusammenwirken mit den hohlen Stützen (21) der Schmierölzufuhr zu den Kurbelwellen-Lagern (7) dient.

7. Maschinengehäuse nach Anspruch 5 und 6, dadurch gekennzeichnet,
- daß die dachartig angeordneten Flanschplatten (5) von den jeweiligen Zylindern (6) jeder Reihe jeweils schief durchsetzt mit diesen in einstückig-stoffschlüssiger Verbindung stehen, und
- daß gegenseitig in Reihe beabstandete Zylinder (6) über in Reihenrichtung angeordnete Brücken (23) miteinander verbunden sind.

8. Maschinengehäuse nach den Ansprüchen 5 bis 7, dadurch gekennzeichnet,
- daß die verbundenen Flanschplatten (5) in Maschinenlängs- und -Querrichtung jeweils mittels großer Radien bombierte Ränder (24) aufweisen, die
- an den Maschinengehäuse-Ecken über weitere Radien in Verbindung stehen, wobei
- die Ränder (24) als im Querschnitt T-förmige Flansche (25) gestaltet sind.

9. Maschinengehäuse nach den Ansprüchen 5 bis 8, dadurch gekennzeichnet,
- daß eine aus äußeren und inneren längsseitigen sowie stirnseitigen Gehäusewänden einstückige Ummantelung (4) aus Leichtmetall mit den Flanschen (25) der Flanschplatten (5) mittels Gießverfahren in flüssigkeitsdichter, form- und kraftschlüssiger Verbindung steht, und
- daß die in den Flanschplatten (5) angeordneten Zylinder (6) jeweils in einer gegebenenfalls mit Kühlmitteldurchbrechungen (26) versehenen, mit der Leichtmetall-Ummantelung (4) einstückig-stoffschlüssig verbundenen Kühlraum-Deckplatte (27) enden.

10. Maschinengehäuse nach den Ansprüchen 5 bis 9, dadurch gekennzeichnet, daß Verbindungsflächen der Ränder (24) und/oder der Flansche (25) der Flanschplatten (5) mit der Leichtmetall-Ummantelung (4) eine bruchrauhe Oberfläche aufweisen.

11. Maschinengehäuse nach den Ansprüchen 5 bis 10, dadurch gekennzeichnet,
- daß die inneren längsseitigen Gehäusewände (28) mit den V-Raum querenden Boden- und Deckwänden (29, 30) einen die Reihen der Zylinder (6) aussteifenden Hohlträger (31) bilden, der
- als Kühlmittelkanal mit einem stirnseitig angeordneten Pumpengehäuse (32) zwischen einstückig angeformten Ventiltriebschächten in Verbindung steht.

12. Maschinengehäuse nach den Ansprüchen 5 bis 11, dadurch gekennzeichnet, daß an der Ummantelung (4) zwischen einem im Bereich der Lagermittenebene (11) vorgesehenen Ölwannenflansch (33) und der Flanschverbindung mit den Flanschplatten (5) vorgesehene Anschlußstellen (34) für Nebenaggregate und/oder Tragstützen über an benachbarten Hohlstreben (13) angeordnete Zapfen (35) in Verbindung stehen.

13. Maschinengehäuse nach den Ansprüchen 5 bis 12, dadurch gekennzeichnet,
- daß dem ummantelten Triebwerksblock (3) abtriebseitig ein gesonderter Anschlußflansch (36) zugeordnet ist, der
- im Mittenbereich und in beiden Außenbereichen der Flanschplatten (5) oberhalb des abtriebseitigen Kurbelwellen-Lagers (7) und
- mit dem Lagerrahmen (9) im Bereich der Hohlbalken (19) unterhalb dieses Lagers (7) jeweils über Schraubverbindungen (37) mit dem Triebwerksblock (3) verbindbar ist.

14. Maschinengehäuse nach den Ansprüchen 5 bis 13, dadurch gekennzeichnet, daß die Zylinder (6) an ihren Außenumfängen jeweils frei von einem Umguß aus einem zusätzlichen Material angeordnet von einem Kühlmittel, insbesondere der Hubkolben-Brennkraftmaschine (2), beaufschlagt sind.

## Claims

1. A casing for reciprocating-piston engines,
- comprising an engine block (3) for connecting to a separate cylinder head and provided with separate casing walls of a shell (4) of different material,
- wherein the engine block (3) comprises a flange plate (5) for bearing a cylinder (6) and for connecting the casing walls and divided crankshaft bearings (7),
- the bearing covers (8 or 7") whereof are disposed in a bearing frame (9) comprising at least one reinforcing element (10) in the longitudinal direction of the engine,
- wherein the crankshaft bearings (7) are connected to the flange plate (5) via struts (12 or 13) engaging the flange plate (5) separately from the cylinder (6),
- and the flange plate (5) is constructed as a bearing element for a cylinder (6) and is offset from the bottom end thereof to the top end in such a manner that
- a maximum spacing is obtained between the centroid of the flange plate (5), as seen from the end face, and the central plane (11) of the crankshaft bearings (7),
- equal at least to a spacing between the bearing centre plane (11) and a centroid, as seen from the end face, of a profile of the reinforcing element (10) of the bearing frame (9).

2. An engine casing according to claim 1, characterised in that
- each bearing (7) is connected integrally and via the material to the flange plate (5) via hollow struts (13) disposed on each side substantially in a transverse plane of the engine, and
- each semi-annular bearing block (7') has radial flanges (14) forming a U-profile open on the same side as the flange plates, in conjunction with transition members (15) which reinforce the hollow struts (13), at least in part.

3. An engine casing according to claim 1 or claim 2, characterised in that
- each bearing cover (7") has spaced-apart extensions (16) directed downwards and sideways relative to the bearing centre plane (11), and
- the relatively thin-walled extensions (16) have covers (17) forming substantially closed hollow profiles (18), which
- are connected to reinforcing elements (10) in the form of thin-walled hollow means (19) substantially triangular in cross-section.

4. An engine casing according to claims 1 to 3, characterised in that
- the flange plate (5) is made of cast iron integrally with the crankshaft bearings (7) disposed over the hollow struts (13), including the bearing frame (9), and
- the bearing frame (9) and the bearing covers (7") are separated from the bearing blocks (7') by fracture separation and
- can be connected to the engine block (3) via two screw bolts (20) per crankshaft bearing (7), for screwing into the hollow struts (13).

5. An engine casing according to claims 1 to 4, characterised in that
- in the case of a V-engine (2), flange plates (5) disposed in a roof shape are centrally connected in one piece, and
- are connected via the said connecting region to each bearing block (7') via hollow supports (21), and
- each crankshaft bearing (7) is integrally connected via the material to outer longitudinal regions of the flange plates (5) near the flange, via two hollow struts (13) disposed in a V-shape in a transverse plane of the engine.

6. An engine casing according to claim 5, characterised in that
- the flange plates (5) are connected centrally via a longitudinal duct (22), which
- in co-operation with the hollow supports (21) is of use for supplying lubricating oil to the crankshaft bearings (7).

7. An engine casing according to claims 5 and 6, characterised in that
- the flange plates (5) disposed in a roof shape are connected integrally and via the material to the respective cylinders (6) in each row, which extend obliquely through the flange plates, and
- cylinders (6) spaced apart in a row are connected together via bridges (23) disposed in the direction of the row.

8. An engine casing according to claims 5 to 7, characterised in that
- the connected flange plates (5) have respective bulging edges (24) with large radii in the longitudinal and transverse direction of the engine and
- connected to the corners of the engine casing via additional radii, wherein
- the edges (24) are in the form of flanges (25) having a T-shaped cross-section.

9. An engine casing according to claims 5 to 8, characterised in that
- a light-metal shell (4) in one piece comprising outer and inner longitudinal and end-face casing walls is connected positively and non-positively in liquid-tight manner to the flanges (25) of the flange plates (5) by casting, and
- the cylinders (6) in the flange plates (5) each end in a cooling-chamber cover plate (27) connected in one piece and by the material to the light-metal shell (4) and optionally formed with coolant apertures (26).

10. An engine casing according to claims 5 to 9, characterised in that surfaces connecting the edges (24) and/or the flanges (25) of the flange plates (5) to the light-metal shell (4) have a rough fractured exterior.

11. An engine casing according to claims 5 to 10, characterised in that
- the inner longitudinal casing walls (28) co-operate with bottom and top walls (29, 30) extending transversely through the V-space to form a hollow support (31) which reinforces the rows of cylinders (6), and which
- is in the form of a coolant duct connected to a pump casing (32) disposed at the endface between valve drive shafts integrally moulded in one piece.

12. An engine casing according to claims 5 to 11, characterised in that on the shell (4), connecting places (34) for subsidiary units and/or bearing supports, provided between an oil-sump flange (33) in the neighbourhood of the bearing central plane (11) and the flange connection comprising the flange plates (5) are connected via journals (35) disposed on neighbouring hollow struts (13).

13. An engine casing according to claims 5 to 12, characterised in that
- a separate connecting flange (36) is associated with the shell-encased engine block (3) on the power take-off side, and
- can be connected in the centre region and in the two outer regions of the flange plates (5) above the crankshaft bearing (7) on the power take-off side and
- to the bearing frame (9) in the region of the hollow beam (19) below the said bearing (7) to the engine block (3) via respective screw connections (37).

14. An engine casing according to claims 5 to 13, characterised in that the cylinders (6) are free from embedding in an additional material and are disposed so that their external peripheries are acted upon by a coolant, especially for the reciprocating-piston engine (2).

## Revendications

1. Carter de moteur à pistons linéaires, comprenant :
- un bloc-moteur (3) relié à une culasse particulière, ce bloc étant équipé de parois de boîtier particulières d'une enveloppe (4) en un matériau différent,
- le bloc-moteur (3) comporte une plaque à bride (5) pour porter un cylindre (6) et pour le relier à la paroi du boîtier, ainsi que des paliers divisés (7) pour le vilebrequin,
- les chapeaux (8, 7") des paliers étant prévus dans un châssis de palier (9) avec au moins un élément de rigidification (10) dirigé dans la direction longitudinale du moteur,
- les paliers de vilebrequin (7) sont reliés à la plaque à bride (5) par des entretoises (12, 13) reliées à la plaque (5) séparément du cylindre,
- et la plaque à bride (5) est réalisée comme élément de support pour un cylindre (6) et son extrémité inférieure est décalée par rapport à son extrémité supérieure,
- on réalise la plus grande distance possible entre le centre de gravité de surface de la plaque à bride (5) vu du côté frontal, et le plan médian (11) des paliers (7) du vilebrequin,
- au moins cette distance d'un centre de gravité de surface vu du côté frontal d'un profil de l'élément de rigidification (10) du châssis de palier (9), correspond au plan médian de palier (11).

2. Carter de moteur selon la revendication 1,
caractérisé en ce que
- chaque palier (7) est relié des deux côtés par des entretoises creuses (13) prévues essentiellement dans un plan transversal du moteur, en faisant corps avec la plaque à bride (5) par une liaison par la matière et,
- chaque appui de palier (7') en forme de demi-anneau constitue avec une bride radiale (14), un profil en U ouvert en forme de plaque à bride, avec les transitions (15') rigidifiant au moins par segments les traverses creuses (13).

3. Carter de moteur selon les revendications 1 et 2,
caractérisé en ce que
- chaque chapeau de palier (7") comporte des prolongements (16) dirigés latéralement vers le bas, et qui sont écartés par rapport au plan médian de palier (11), et
- les prolongements à paroi relativement mince (16) forment avec des recouvrements (17), des profils creux (18) essentiellement fermés, qui communiquent avec des poutres creuses (19) à paroi mince à section essentiellement triangulaire constituant des éléments de rigidification (10).

4. Carter de moteur selon les revendications 1 à 3,
caractérisé en ce que
- la plaque à bride (5) est formée en une seule pièce en fonte grise avec les paliers de vilebrequin (7) prévus sur les entretoises creuses (13), y compris le châssis de palier (9), et
- le châssis de palier (9) avec les chapeaux de palier (7") est séparé des appuis de palier par une séparation par rupture, et
- le châssis de palier se relie au bloc-moteur (3) à l'aide de vis (20) qui se vissent dans les entretoises creuses (13), deux vis étant prévues par palier (7) du vilebrequin.

5. Carter de moteur selon l'une des revendications 1 à 4,
caractérisé en ce que
- des plaques à bride (5) sont reliées en leur centre en une seule pièce, ces plaques étant disposées en forme de toit dans le cas d'un moteur (2) en V, et
- par cette zone de liaison, on a une liaison par les appuis creux (21), avec chaque appui de palier (7'), et
- chaque palier de vilebrequin (7) est relié par deux entretoises creuses (13) en forme de V dans le plan transversal du moteur, avec les zones longitudinales extérieures proches des brides de la plaque à bride (5) selon une liaison en une seule pièce par la matière.

6. Carter de moteur selon la revendication 5,
caractérisé en ce que
- les plaques à bride (5) sont reliées par un canal longitudinal (22) qui, en coopérant avec les appuis creux (21) sert à l'alimentation en huile de graissage des paliers de vilebrequin (7).

7. Carter de moteur selon les revendications 5 et 6,
caractérisé en ce que
- les plaques à bride (5) en forme de toit de chaque cylindre (6) de chaque ligne, sont traversées en biais et sont reliées avec celui-ci en une seule pièce par la matière et,
- les cylindres (6) d'une rangée, écartés les uns des autres, sont reliés par des ponts (23) prévus dans la direction de la ligne.

8. Carter de moteur selon les revendications 5 à 7,
caractérisé en ce que
- les plaques à bride (5) reliées présentent chaque fois des bords bombés (24) de grand rayon dans la direction longitudinale et dans la direction transversale du moteur,
- ces bords étant reliés aux coins du carter du moteur par d'autres rayons,
- les bords (24) sont réalisés sous la forme d'une bride (25) à section en T.

9. Carter de moteur selon les revendications 5 à 8,
caractérisé en ce qu'
- une enveloppe (4) en une seule pièce avec les parois des carters extérieurs et intérieurs longitudinaux et frontaux, en métal léger, est reliée aux brides (25) des plaques à bride (5) par coulée selon une liaison de forme et de force, étanche au liquide, et
- les cylindres (6) associés aux plaques à bride (5) sont munis chaque fois d'un ou plusieurs passages (26) pour le fluide de refroidissement et se terminent par la plaque de recouvrement (27) de l'enceinte de refroidissement reliée en une seule pièce par la matière, avec l'enveloppe (4) en métal léger.

10. Carter de moteur selon les revendications 5 à 9,
caractérisé en ce que
les surfaces de liaison des bords (24) et/ou des brides (25) des plaques à bride (5) présentent une surface rugueuse de rupture avec l'enveloppe (4) en métal léger.

11. Carter de moteur selon les revendications 5 à 10,
caractérisé en ce que
- les parois de boîtier intérieures longitudinales (28) forment avec les parois de fond et de couverture (29, 30) traversant le volume en V, une poutre creuse (31) qui rigidifie la ligne des cylindres (6),
- cette poutre servant de canal de liquide de refroidissement communiquant avec un boîtier de pompe (32) prévu sur la face frontale, en faisant corps avec les puits d'entraînement de soupape.

12. Carter de moteur selon l'une des revendications 5 à 11,
caractérisé en ce que
l'enveloppe (4) présente, entre une bride de bâche à huile (33) prévue au niveau du plan médian (11) des paliers et la liaison par brides avec les plaques à bride (5), des points de raccordement (34) pour les accessoires et/ou des appuis pour des tourillons (35) prévus sur les entretoises creuses voisines (13).

13. Carter de moteur selon l'une des revendications 5 à 12,
caractérisé en ce qu'
- en sortie, le bloc-moteur (3) muni de l'enveloppe comporte une bride de raccordement (36),
- dans la zone centrale et au niveau des deux zones d'extrémité des plaques à bride (5) au-dessus du palier (7) du vilebrequin du côté de sortie, et
- avec le châssis de palier (9) au niveau de la poutre creuse (19) en dessous de ce palier (7), la poutre est reliée au bloc-moteur (3) par des liaisons à vis (37).

14. Carter de moteur selon les revendications 5 à 13,
caractérisé en ce qu'
au niveau de leur périphérie extérieure, les cylindres (6), dégagés de toute partie coulée, en une matière complémentaire, sont soumis au fluide de refroidissement en particulier du moteur à combustion interne à pistons linéaires (2).
